# EUROPÄISCHE PATENTSCHRIFT

(11) **EP 1 314 848 B1**
(45) Veröffentlichungstag und Bekanntmachung des Hinweises auf die Patenterteilung: **07.06.2006**
(21) Anmeldenummer: 03004406.9
(22) Anmeldetag: 29.10.1997
(51) Int. Cl.: E06B 7/215

(54) **Automatische Türdichtungsvorrichtung**
Automatic door sealing device
Dispositif d'étanchéité automatique pour une porte

(30) Priorität: 12.11.1996 DE 29619571 U
(43) Veröffentlichungstag der Anmeldung: 28.05.2003
(62) Teilanmeldung aus: 97118798.4
(73) Patentinhaber: Firma F. Athmer Sophienhammer, D-59757 Arnsberg (DE)
(72) Erfinder: Cronenberg, Carl-Julius, 59757 Arnsberg (DE); Faflek, Jenö, 59757 Arnsberg (DE)
(74) Vertreter: Basfeld, Rainer

(56) Entgegenhaltungen:
- EP-A- 0 046 441
- AU-A- 5 926 086
- DE-B- 1 125 634
- US-A- 2 575 459
- US-A- 4 947 584

## Beschreibung

Die Erfindung bezieht sich auf eine automatische Türdichtungsvorrichtung mit den Merkmalen nach dem Oberbegriff des Anspruchs 1.

Eine Türdichtung gemäß dem Oberbegriff ist in der Druckschrift EP 0 046 441 offenbart. Das Auslöseelement der Türdichtung ist das mit dem Bezugszeichen 19 in den Figuren 1 und 2 bezeichnete Teil, welches auf die Stange über ein Innengewinde aufschraubbar ist. Diese Stange wird zwar über eine Steckverbindung mit einem Kunststoffteil verbunden, allerdings ist diese Verbindung nur bei der Montage von Bedeutung.

Bei der bekannten Lösung ist eine Feder vorhanden. Dies ist eine Schenkelfeder. Die Schenkelfeder ist am Gehäuse befestigt im Scheitelbereich und ein Schenkel ist endseitig an dem Kunststoffteil befestigt (siehe Fig. 3). Die Schenkelfeder hat lediglich eine Rückholfunktion.

Zum Absenken wird das Absenkprofil durch die Kniehebelanordnung aus der Stange und dem Kunststoffteil, die verbunden sind durch das Kniehebelgelenk veranlasst, da beim Einwärtsschieben des Auslöseelements die Stange nach unten schwenkt und folglich auch den zweiten Arm des Kniegelenks, der durch das Kunststoffteil gebildet wird, nach unten schwenkt. Eine weitere Türdichtung ist in der Druckschrift US 4,947,584 beschrieben, die jedoch einen anderen Absenkmechanismus aufweist.

Der Erfindung liegt die Aufgabe zugrunde, den bekannten Stand der Technik im Hinblick auf eine Anpassung an alle Bedarfsfälle, auf eine sichere Abdichtungsfunktion, auf eine wirtschaftliche Herstellung und leichte Montage zu verbessern.

Diese Aufgabe wird durch die Merkmale nach dem Hauptanspruch gelöst. Die Unteransprüche haben Varianten dieser Lösung und bevorzugte Ausführungsformen dieser Lösung zum Inhalt.

Bei einer Türdichtungsvorrichtung nach der Erfindung weist der Absenkmechanismus eine Feder, zum Beispiel eine Bandfeder auf, die durch einen Auslöser an der Türschloßseite oder durch einen Auslösemechanismus an der Türbänderseite zum Absenken gebracht wird. Der Auslösemechanismus ist im Bezug auf das Überstandsmaß einstellbar. Für die Lagerung der Feder ist eine Kunststoffteile vorgesehen geeignet zum Einschieben in einen oberen Raum des Gehäuses. Die Verbindung eines türschloßseitigen Auslösers mit einen Kunststoffteil das als Federlager dient erfolgt in einfacher Weise durch eine Steckverbindung. Das im Prinzip rechteckige Dichtungsgehäuse kann untere Flansche haben, um die von einer Nut aufgenommene Türdichtung an der unteren Türblattfläche zu befestigen. Die Flansche können aber für die sogenannte Euro-Beschlagsnut seitlich in halber Höhe angeformt sein. Für eine Einsteckverbindung im Winkel kann deckenseitig am Gehäuse eine Nut angeformt sein.

In einfacher Weise ist eine Steckverbindung zwischen dem weichen Dichtungsprofil und den zum Absenkmechanismus gehörenden Absenkprofilen vorgesehen. Das weiche Dichtungsprofil hat einen Hohlraum der unten durch dachförmige Flächen begrenzt ist mit seitlich abstehenden Füßen. Wenn bei geschlossener Tür das weiche Dichtungsprofil mit Druck auf dem Fußoden aufsetzt, bildet sich am Fußboden eine breite Dichtungsfläche wobei die Füße sich aufrichten und die Seitenwände des Gummiprofils sich an den Wänden des Gehäuses anlegen. Der Absenkmechanismus kann auch nach Montage des Gehäuses am Türblatt durch Einschieben angebracht werden bis sich die richtige Position selbsttätig durch eine Verrastung ergibt. Dabei sind an den einzelnen Kunststoffteilen schräge Flächen gebildet, welche die Zentrierung beim Einschieben erleichtern. Durch kissenartige Dämpfungselemente oben am Absenkprofil wird eine Geräuschbildung beim Anschlagen am Gehäuse vermieden.

Im folgenden wird die vorliegende Erfindung anhand eines Ausführungsbeispiels unter Bezugnahme auf die beiliegenden Zeichnungen näher beschrieben. Dabei zeigen
- Fig. 1: im vergrößerten Maßstab einen Querschnitt durch eine automatische Dichtungsvorrichtung nach der Erfindung;
- Fig. 2: den gleichen Schnitt mit einer anderen Gehäuseform;
- Fig. 3: wiederum den gleichen Schnitt einer dritten Ausführungsform des Gehäuses;
- Fig. 4: eine Draufsicht auf den Absenkmechanismus an der Türschloßseite;
- Fig. 5: ist eine Seitenansicht zu Fig. 4;
- Fig. 6: zeigt eine Draufsicht auf den Absenkmechanismus an der Türbänderseite;
- Fig. 7: zeigt eine Seitenansicht zu Fig. 6;
- Fig. 8 bis 10: zeigen perspektivisch die verschiedenen Anbringungsmöglichkeiten des Dichtungsgehäuses gemäß Fig. 1 bis 3.

Zunächst wird auf Fig. 1 Bezug genommen. Ein rechteckiges Gehäuse 10 ist durch innere Rippen 12 unterteilt in einen oberen Raum 13 und einen unteren nach unten offenen Raum 14. Der obere Raum 13 dient insbesondere zur Aufnahme der Bandfedern und ihrer Lagerelemente für den Absenkmechanismus. Es sind insgesamt zwei Absenkmechanismen vorgesehen, einer an der Türschloßseite und der andere an der Türbänderseite. Jedem Absenkmechanismus ist eine Bandfeder zugeordnet. Jede Bandfeder ist im Scheitelbereich verbunden mit einer durchgehenden Absenkprofilleiste 20, wobei diese eine obere Nut 21 aufweist welche jeweils die Bandfeder aufnimmt. Die Profilleiste 20 hat unten seitlich eines Steges zwei Nuten 22 zur Verbindung mit dem aus Gummi bestehenden Dichtungsprofil 30. Angeformte Einsteckelemente 31 des Gummiprofils 30 werden von den Nuten aufgenommen. Unterhalb der Nuten liegen Widerlager 32 an. Das weiche Dichtungsprofil setzt sich fort in einen Hohlraum 33 mit Seitenwänden, die durch eine Dachfläche 34 abgeschlossen sind. Davon stehen schräg Füße 35 ab.

Bei dem Gehäuse nach Fig. 2 ist an der Gehäusedecke eine Nut 15 gebildet. Sie dient bei der Befestigung am Türblatt zur Aufnahme eines Schenkels eines Winkels.

Bei dem Gehäuse nach Fig. 3 sind Flansche 16 seitlich im mittleren Bereich vorgesehen, geeignet zum Einsetzen des Gehäuses in eine sogenannte Euro-Beschlagnut.

Weiterhin wird auf Fig. 4 und 5 Bezug genommen. An der Türschloßseite nimmt das Gehäuse in seinem oberem Raum 13 ein Auslöseelement 40 aus Kunststoff auf, das an sich bekannter Weise eine Schräge hat. In ein Innengewinde des Auslöseteils 40 ist ein Gewindebolzen 41 eingeschraubt. Dieser hat angeformt einen Kopf 42 mit einer Kugel 43. Daran schließt sich als Lager für die Bandfeder ein weiteres Kunststoffteil mit einem Lager 44 für die Bandfeder an. An diesem Kunststoffteil ist ein Lager 45 angeformt, wo die Kugel 43 eingesteckt werden kann. Dadurch ist eine leicht lösbare Verbindung hergestellt. Die Bandfeder 46 ist jeweils endseitig mit einem T-förmigen Ende 46a in einem Halteteil 44 bzw. 47 aus Kunststoff gelagert. Das Halteteil 47 wird durch Rippen gebildet. Es hat ein Federlager 47a. Oben ist ein Knopf 47b angeformt. Damit läßt sich eine Rastverbindung mit dem Gehäuse herstellen in dem dieser Knopf 47b in ein Loch der Gehäusedecke eingerastet wird.

Der Absenkmechanismus an der Türbänderseite ist auf Fig. 6 und 7 dargestellt. Endseitig steht ein zylindrischer Auslöser 50 vor. In ein Innengewinde desselben ist eine Gewindestange 51 eingeschraubt mit einem angeformten Kopf 52 der als Lager für die Bandfeder 54 dient. Diese ist bei 55 mit dem Absenkprofil verbunden. Der Kopf 52 hat schräge Flächen 52a, die bei der Montage das Einschieben in das Gehäuse erleichtern.

Das andere Ende der Feder 54 ist in einem Federlager 53 schwenkbar gelagert.

Wenn bei der Öffnung der Tür das Absenkprofil 20 sich nach oben bewegt und in den Bereich der inneren Rippen 12 des Gehäuses gelangt, dann sollen Dämpfungskissen, die gemäß Fig. 1 bei 17 angebracht sind, eine Geräuschbildung vermeiden.

Bei der Ausführungsform nach Fig. 8 ist das Gehäuse 10 mit Flanschen 11 an der Unterseite des Türblatts befestigt. Man erkennt hier das schloßseitige Auslöseelement 40, an dem eine Schräge gebildet ist.

Bei einer Ausführungsform nach Fig. 9 ist das Gehäuse mit einem angeformten Winkel 60 an der lotrechten Stirnseite des Türblattes angeschraubt.

Bei der Ausführungsform nach Fig. 10 ist das Dichtungsgehäuse in eine sogenannte Euro-Beschlagnut 61 eines Spezialprofils eingesetzt und die seitlichen Flanschen 16 an diesem Profil befestigt. Auf Fig. 4 sind bei 44a am Federlager 44 Schrägflächen erkennbar, die das Einschieben des T-Endes 46a der Feder erleichtern.

Nach der Erfindung ist es möglich, mit wenigen gleichen Standardelementen aus Kunststoff die verschiedenen Ausführungsformen, die von der Praxis gefordert werden, auszuführen. Man kann die Auslösung des Absenkmechanismus einseitig ausbilden, wahlweise an der Bandseite oder an der Schloßseite des Türblattes. Ebenso ist es möglich, sowohl an der Schloßseite als auch an der Bandseite eine Auslösung auszubilden, also eine zweiseitige Auslösung. Bei der zweiseitigen oder einseitigen Auslösung kann bei entsprechend breiten Türen ein zweiter oder dritter Absenkmechanismus ebenfalls mit den gleichen Elementen eingebaut werden. Für die verschiedenen Varianten können die gleichen Fertigungseinrichtungen benutzt werden.

Weiter ist es möglich, die Türdichtung mit den Standardelementen sehr kurz zu bauen, insbesondere bei den sogenannten Bedarfsflügeln, die besonders schmal sind. Diese Bedarfsflügel werden kombiniert mit den normalen Türflügeln z. B. in Altenheimen eingebaut, bleiben beim normalen Gebrauch der Tür geschlossen und werden nur im Bedarfsfall geöffnet, beispielsweise wenn Betten durch den Türrahmen geschoben werden. Eine besonders kurze Türdichtung erreicht man beispielsweise dadurch, daß man das Halteteil 47 umgekehrt als in Fig. 4 dargestellt, einschiebt, also so, daß das Federlager 47a gegenüber dem Auslösemechanismus zu liegen kommt.

Die Kunststoffteile 44 und 47 sind so gestaltet, daß Einführungsschrägen zur leichten Montage der Feder 46 gebildet sind. Bei der schloßseitigen Auslösung, dargestellt auf Fig. 4 und 5, linke Seite, ist der Gewindebolzen 41 mit Kugelkopf 43 durch Einstecken mit dem Federlager 44 verbunden. Durch mehr oder weniger Einschrauben des Gewindebolzens 41 in das Auslöseelement 40 kann der Überstand desselben fein reguliert werden, ohne das Auslöseelement 40 zu drehen. Nach dem Stand der Technik ist diesbezüglich nur eine grobe Einstellung möglich, weil zum Einstellen des Überstandes dabei eine 360° Drehung des Auslöseelementes erforderlich ist.

## Patentansprüche

1. Automatische Türdichtungsvorrichtung
- mit einem Gehäuse (10)
- und schlossseitig einem vorstehenden Auslöseelement (40),
- dem eine Feder zugeordnet ist,
- wobei ein Auslösemechanismus umfasst:
- das Auslöseelement (40),
- einen Gewindebolzen (41), der in ein Innengewinde des Auslöseelements (4) einschraubbar ist,
- und ein Kunststoffteil (44), das als Lager für die Feder dient,
- durch deren Verformung eine vom Gehäuse (10) aufgenommene Absenkprofilleiste (20) mit einem weichen Dichtungsprofil zum Anheben veranlasst wird,
- wobei der Gewindebolzen (41) einen angeformten Kopf (42) mit einer Kugel (43) hat,
- das Kunststoffteil (44) eine Aufnahme, vorzugsweise Kugelaufnahme (45) hat,
- und der Gewindebolzen durch Einstecken der Kugel (43) in die Aufnahme verbunden ist,
- **dadurch** eine leicht lösbare Steckverbindung hergestellt wird,
**dadurch gekennzeichnet, dass**
- die Feder eine Bandfeder (46) ist,
- wobei die Bandfeder (46) im Scheitelbereich verbunden ist mit der durchgehenden Absenkprofilleiste (20)
- und durch Verformung der Bandfeder (46) die vom Gehäuse (10) aufgenommene Absenkprofilleiste (20) mit dem weichen Dichtungsprofil (30) zum Absenken veranlasst wird,
- und dass an dem Auslöseelement (40) eine Schräge gebildet ist.

2. Automatische Türdichtungsvorrichtung nach Anspruch 1, **dadurch gekennzeichnet, dass** der Gewindebolzen (41) durch Einstecken mit dem Lager (44) verbunden ist.

3. Automatische Türdichtungsvorrichtung nach Anspruch 1 und 2, **dadurch gekennzeichnet, dass** der Überstand des Auslöseelements (40) durch mehr oder weniger Einschrauben des Gewindebolzens (41) in das Auslöseelement fein reguliert werden kann.

4. Automatische Türdichtungsvorrichtung nach Anspruch 3, **dadurch gekennzeichnet, dass** der Überstand des Auslöseelements (40) fein reguliert werden kann, ohne das Auslöseelement (40) zu drehen.

## Claims

1. Automatic door-sealing device
- having a housing (10)
- and, on the lock side, a projecting release element (40)
- which is assigned a spring,
- a release mechanism comprising:
- the release element (40),
- a threaded bolt (41), which can be screwed into an internal thread of the release element (40),
- and a plastic part (44), which serves as a bearing for the spring,
- the deformation of which causes a lowering profile strip (20), which is accommodated by the housing (10) and has a flexible sealing profile, to be raised,
- the threaded bolt (41) having an integrally formed head (42) with a ball (43),
- the plastic part (44) having a mount, preferably ball mount (45),
- and the threaded bolt being connected by virtue of the ball (43) being plugged into the mount,
- an easily releasable plug-in connection being produced as a result,
**characterized in that**
- the spring is a flat spiral spring (46),
- the flat spiral spring (46) being connected in the vertex region to the continuous lowering profile strip (20),
- and deformation of the flat spiral spring (46) causing the lowering profile strip (20), which is accommodated by the housing (10) and has the flexible sealing profile (30), to be lowered,
- and **in that** a slope is formed on the release element (40).

2. Automatic door-sealing device according to Claim 1, **characterized in that** the threaded bolt (41) is connected to the bearing (44) by plug-in action.

3. Automatic door-sealing device according to Claims 1 and 2, **characterized in that** the extent to which the release element (40) projects can be finely regulated by virtue of the threaded bolt (41) being screwed more or less into the release element.

4. Automatic door-sealing device according to Claim 3, **characterized in that** the extent to which the release element (40) projects can be finely regulated without the release element (40) being rotated.

## Revendications

1. Dispositif d'étanchéité automatique pour une porte,
- comprenant un boîtier (10)
- et du côté de la serrure un élément de déclenchement saillant (40),
- auquel est associé un ressort,
- un mécanisme de déclenchement comprenant :
- l'élément de déclenchement (40),
- un goujon fileté (41), qui peut être vissé dans un filetage interne de l'élément de déclenchement (40),
- et une pièce en plastique (44) qui sert de palier pour le ressort,
- dont la déformation permet le soulèvement d'une baguette profilée d'abaissement (20) reçue par le boîtier (10), avec un profilé d'étanchéité souple,
- le goujon fileté (41) ayant une tête façonnée (42) avec une bille (43),
- la pièce en plastique (44) ayant un logement, de préférence un logement sphérique (45),
- et le goujon fileté étant connecté par enfichage de la bille (43) dans le logement,
- en produisant ainsi une connexion par enfichage facilement desserrable,
**caractérisé en ce que**
- le ressort est un ressort à bande (46),
- le ressort à bande (46) étant connecté dans la région du sommet à la baguette profilée d'abaissement continue (20)
- et par déformation du ressort à bande (46), la baguette profilée d'abaissement (20) reçue par le boîtier (10) pouvant être abaissée avec le profilé d'étanchéité souple (30),
- et **en ce qu'**un biseau est formé sur l'élément de déclenchement (40).

2. Dispositif d'étanchéité automatique pour une porte selon la revendication 1,
**caractérisé en ce que** le goujon fileté (41) est connecté au palier (44) par enfichage.

3. Dispositif d'étanchéité automatique pour une porte selon la revendication 1 ou 2,
**caractérisé en ce que** le dépassement de l'élément de déclenchement (40) peut être finement ajusté par un vissage plus ou moins important du goujon fileté (41) dans l'élément de déclenchement.

4. Dispositif d'étanchéité automatique pour une porte selon la revendication 3,
**caractérisé en ce que** le dépassement de l'élément de déclenchement (40) peut être finement ajusté sans faire tourner l'élément de déclenchement (40).
